# EUROPÄISCHE PATENTSCHRIFT

(11) **EP 0 984 895 B1**
(45) Veröffentlichungstag und Bekanntmachung des Hinweises auf die Patenterteilung: **17.04.2002**
(21) Anmeldenummer: 98934847.9
(22) Anmeldetag: 27.05.1998
(51) Int. Cl.: B66C 23/70

(54) **KRAN MIT EINEM TELESKOPAUSLEGER**
CRANE WITH TELESCOPE JIB
GRUE A FLECHE TELESCOPIQUE

(30) Priorität: 28.05.1997 DE 19722889; 26.05.1998 DE 19824671
(43) Veröffentlichungstag der Anmeldung: 15.03.2000
(73) Patentinhaber: Demag Mobile Cranes GmbH & Co. KG, 80333 München (DE)
(72) Erfinder: CONRAD, Klaus, D-66500 Hornbach (DE); KREBS, Thomas, D-66440 Blieskastel (DE); IRSCH, Michael, D-66822 Lebach (DE); FERY, Jens, D-66125 Saarbrücken (DE)
(74) Vertreter: Meissner, Peter E., Dipl.-Ing.
(86) Internationale Anmeldenummer: DE9801498
(87) Internationale Veröffentlichungsnummer: WO9854081

(56) Entgegenhaltungen:
- EP-A- 0 661 234
- DE-A- 1 944 463
- DE-B- 1 268 804

## Beschreibung

Die Erfindung betrifft einen Kran mit einem Teleskopausleger gemäß dem Oberbegriff des Patentanspruches 1.

Bei einem aus der EP 0 661 234 A1 bekannten Kran mit Teleskopausleger sind dessen einzelne austeleskopierbare Schüsse nach dem Lösen von arretierenden Bolzenverbindungen mit nur einer einstufigen Kolbenzylindereinheit aus- und einfahrbar und in den jeweils aus- oder eingefahrenen Stellungen durch in Richtung auf ihre verriegelten Stellungen federbelastete Verriegelungsbolzen verbolzt. Die Kolbenstange der einstufigen Kolbenzylindereinheit ist an dem das innere Ende des äußeren Schusses abschließenden Auslegeanlenkstück angelenkt. Eine Mitnehmereinrichtung, die mit Aufnahmen der austeleskopierbaren Schüsse kuppelbar ist, ist in dem Bereich des Endes des Zylinders angeordnet, aus dem die Kolbenstange austritt. Die Mitnehmereinrichtung besteht aus einem hydraulischen Block mit einander gegenüberliegenden Zylindern für die durch deren Kolben gebildeten ein- und ausfahrbaren den jeweiligen Schuß arretierenden Bolzen sowie einer senkrecht dazu angeordneten hydraulischen Kolbenzylindereinheit zum Betätigen des jeweiligen Verriegelungsbolzens. Die hydraulischen Elemente der Mitnehmereinrichtung stehen so in Wirkverbindung, daß die radial liegende Kolbenzylindereinheit zum Einziehen des jeweiligen Verriegelungsbolzen nur betätigt werden kann, wenn die Mitnehmereinrichtung mit dem aus- oder einzuteleskopierenden Schuß über die arretierenden Bolzen gekuppelt ist.

Ein vergleichbares Teleskopiersystem ist aus der EP 0 754 646 A1 bekannt. Es besteht aus einem Grundschuß und mindestens zwei gegenüber dem Grundschuß teleskopierbaren Schüssen. Die Schüsse werden in ihrer jeweiligen Lage zueinander durch die Wandungen angrenzender Schüsse durchsetzende, lösbare Steckbolzen (Verriegelungsbolzen) fixiert. Das Teleskopiersystem weist weiterhin einen von den Schüssen eingegrenzten, vorzugsweise einstufigen beidseitig mit Druckmittel beaufschlagbaren Hubzylinder auf. Dieser Hubzylinder ist mit Mitnehmern versehen, die in Wirkeingriff mit dem jeweils zu verlagernden Schuß bringbar sind. Wie schon beim zuvor erläuterten Stand der Technik ist die Kolbenstange der Kolbenzylindereinheit am inneren Ende des äußeren Schusses angelenkt. Beide bekannten Vorschläge haben den Nachteil, daß die Ölversorgung der Kolbenzylindereinheit innenseitig erfolgt und für die Rückführung zum Tank lange Wege erforderlich sind mit entsprechender Turbulenzbildung. Dadurch wird die Geschwindigkeit beim Teleskopieren erniedrigt. Außerdem wird durch die in der Kolbenzylindereinheit befindliche Ölmenge das Hauptauslegerkopfgewicht erhöht, was eine Verringerung der ausnutzbaren Traglast bedeutet.

In der DE 31 25 603 A1 ist ein Teleskopausleger offenbart mit einem Grundausleger und drei Teleskopschüssen, die direkt bzw. indirekt über Kettentriebe mittels einer einstufigen Kolbenzylindereinheit ein- und ausfahrbar sind. Das Zylindergehäuse der Kolbenzylindereinheit ist mit seinem hinteren Ende am inneren Ende des Grundauslegers angelenkt. Die Kolbenstange ist am vorderen Ende über einen Bolzen mit einem die ausgefahrene Kolbenstange umfassenden Zylinderkasten verbunden, der in der Nähe seines inneren Endes mit einem Bolzen mit den Seitenwänden des ersten Teleskopschusses verbunden ist. Nachteilig bei dieser Konstruktion ist, daß alle drei Teleskopschüsse nur gemeinsam ein- und ausgefahren werden können und ein gezieltes Ein- und Ausfahren nur eines Teleskopschusses nicht möglich ist.

Aufgabe der Erfindung ist es, einen Kran mit einem Teleskopausleger anzugeben, der unter Beibehaltung des Prinzips der einzelnen Teleskopierbarkeit der Schüsse mittels einer Kolbenzylindereinheit kostengünstig herstellbar ist und gegenüber dem bekannten Stand der Technik eine höhere Teleskopiergeschwindigkeit ermöglicht und dessen ausnutzbare Traglast höher liegt.

Diese Aufgabe wird ausgehend vom Oberbegriff in Verbindung mit den kennzeichnenden Merkmalen des Patentanspruches 1 gelöst. Vorteilhafte Weiterbildungen sind Bestandteil von Unteransprüchen.

Im Unterschied zum bekannten Stand der Technik ist am inneren und äußeren Ende des verschiebbaren Elementes der Kolbenzylindereinheit je eine Sicherungs- und Verriegelungseinheit befestigt, die mit Ausnehmungen der austeleskopierbaren Schüsse kuppelbar ist. Das verschiebbare Element der Kolbenzylindereinheit kann wahlweise das Zylindergehäuse sein, in diesem Falle ist die Kolbenstange mit ihrem hinteren Ende am inneren Ende des Grundauslegers angelenkt - oder die Kolbenstange - in diesem Falle ist das Zylindergehäuse mit seinem hinteren Ende am inneren Ende des Grundauslegers angelenkt. In beiden Fällen ist von Vorteil, daß durch die Anordnung von zwei Sicherungs- und Verriegelungseinheiten die Länge der Kolbenzylindereinheit nur noch etwa 50% der Länge des Hauptauslegers beträgt. Eine kürzere Kolbenzylindereinheit bedeutet eine kürzere Knicklänge, so daß die Kolbenzylindereinheit bei gleicher Hubkraft abmessungsmäßig günstiger ausgelegt werden kann. Das wirkt sich wiederum direkt auf das Gewicht aus, das trotz des Zusatzgewichtes durch die Anordnung der zweiten Sicherungs- und Verriegelungseinheit niedriger ist im Vergleich zu einer 100%-Länge. Für das Teleskopieren jedes einzelnen Teleskopschusses sind zwar zwei Hübe erforderlich, da aber der Hub nur noch 50% beträgt, ist der Gesamthub genauso groß wie bei der einer langen Kolbenzylindereinheit. Bevorzugt wird die Anordnung mit einem am Grundausleger angelenkten Zylindergehäuse gewählt, bei der die Kolbenstange mit einer parallel zur Kolbenzylindereinheit liegenden Führungs- und Zugvorrichtung verbunden ist, an deren innerem und äußerem Ende die beiden Sicherungs- und Verriegelungseinheiten befestigt sind. Die Führungs- und Zugvorrichtung besteht aus einem am vorderen Ende der Kolbenstange befestigten Querholm, und zwei jeweils rechts und links des Zylindergehäuses liegenden Führungselementen. Das vordere Ende der Führungselemente ist mit dem Querholm einerseits und der vordere Endbereich der Führungselemente mit der zweiten Sicherungs- und Verriegelungseinheit andererseits und die hinteren Enden mit der ersten Sicherungsund Verriegelungseinheit verbunden. Vorzugsweise weist der Querholm ein mit einem Stegblech versteiftes Flach-Profil auf und die Führungselemente bestehen aus Kastenprofilen mit innenliegenden Blechversteifungen.

Die am inneren Ende angeordnete Sicherungs- und Verriegelungseinheit weist eine auf dem Zylindergehäuse der Kolbenzylindereinheit verschiebbare Buchse auf, die mit den beiden Führungselementen verbunden ist. Auf dieser Buchse ist verschiebbar ein Schiebestück angeordnet, das über Führungsnuten und Führungsringe mechanisch mit den beiden Sicherungsbolzen und dem Greifer in Wirkverbindung steht. Die Anordnung von Führungsnuten und Führungsringen ist dabei so gewählt, daß ein Ziehen des jeweiligen Verriegelungsbolzens nur möglich ist, wenn die beiden Sicherungsbolzen in die jeweiligen seitlichen Ausnehmungen der Teleskopschüsse eingefahren sind und umgekehrt ein Herausfahren der beiden Sicherungsbolzen aus den jeweiligen Ausnehmungen nur möglich ist, wenn der jeweilige Verriegelungsbolzen gesetzt ist. Das Betätigungselement für das Schiebestück ist vorzugsweise eine mit den Führungselementen verbundene Kolbenzylindereinheit. Diese Kolbenzylindereinheit ist parallel liegend zum Zylindergehäuse der die Schüsse bewegenden Kolbenzylindereinheit angeordnet. Bei der am äußeren Ende angeordneten Sicherungs- und Verriegelungseinheit kann auf die Anordnung einer Buchse verzichtet werden. Die übrigen Elemente sind deckungsgleich. Zum Setzen der Verriegelungsbolzen weisen die Schüsse außer den am inneren und äußeren Ende vorgesehenen Ausnehmungen auch im mittleren Bereich Ausnehmungen auf. Vorzugsweise sind diese zusätzlichen Ausnehmungen bei etwa 50% der Länge der Schüsse übereinanderliegend angeordnet. Dies bedeutet, daß für ein Ein- bzw. Ausschieben bis etwa 50% der Länge die Verriegelung über die am inneren Ende angeordnete Sicherungs- und Verriegelungseinheit und für das weitere Ein- bzw. Ausschieben zwischen 50-100 % die Verriegelung über die am äußeren Ende angeordnete Sicherungs- und Verriegelungseinheit erfolgt.

Die bevorzugte Konstruktion für die Teleskopierbarkeit der Schüsse unter Verwendung einer bekannten Kolbenzylindereinheit hat den Vorteil, daß sie kostengünstig herstellbar ist und eine gute Führung hinsichtlich der Sicherungs- und Verriegelungseinheit aufweist. Außerdem wird die Ölversorgung der Kolbenzylindereinheit dadurch erleichtert, daß die bodenseitige Ölzuführung direkt am Ende des Grundauslegers mit dem Zylindergehäuse realisiert werden kann. Dadurch kann die sich im Zylindergehäuse befindliche Ölmenge mit Hydraulikverbindungen, die eine große Nennweite besitzen, turbulenzfrei auf kürzestem Wege in den Hydrauliktank zurückgeführt werden, was einer Geschwindigkeitserhöhung beim Teleskopiervorgang förderlich ist. Die Schwerpunktlage des ausgefahrenen Hauptauslegers verschiebt sich durch das Eigengewicht des Hydrauliköles des Zylinders nach dem Hauptauslegerfußpunkt, was eine Verringerung des Hauptauslegerkopfgewichtes und damit eine Traglasterhöhung bedeutet. Von Vorteil ist auch die mechanische Verriegelung, die unbeeinflußbar ist von elektrischen oder hydraulischen Störungen.

In der Zeichnung wird anhand eines Ausführungsbeispieles der erfindungsgemäß ausgebildete Teleskopausleger näher erläutert. Es zeigen:
- Figur 1a,b: im Längsschnitt einen erfindungsgemäß ausgebildeten eingefahrenen Teleskopausleger
- Figur 2a: eine Seitenansicht in Richtung X in Fig. 1a
- Figur 2b: eine Draufsicht in Richtung X in Fig. 1a
- Figur 3: eine perspektivische Darstellung eines teilaufgeschnittenen Teleskopauslegers
- Figur 4: die einzelnen Stadien des eingefahrenen Teleskopauslegers (a) bis zum Stadium des teilweise ausgefahrenen Teleskopauslegers (d)
- Figur 5: einen Schnitt in Richtung A-A in Figur 4 (Verriegelung gezogen)
- Figur 6: einen Schnitt in Richtung A-A in Figur 4 (Verriegelung verbolzt)

Gemäß den Figuren 1a,b und 2a,b sind in einem mit einem ovaloiden Querschnitt ausgestatteten Grundausleger 1 mehrere Teleskopschüsse 2 - 5 ineinandergesteckt axial verschiebbar gelagert. Eine solche Baueinheit ist als Teleskopausleger für stationäre oder fahrbare Krane einsetzbar. Die Teleskopierbarkeit der einzelnen Teleskopschüsse 2 - 5 erfolgt in diesem Ausführungsbeispiel mittels einer an sich bekannten einstufigen Kolbenzylindereinheit. Im Unterschied zu üblichen Ausführungen ist nicht die Kolbenstange 16 (Figur 2b), sondern das Zylindergehäuse 6 am den Grundausleger 1 abschließenden Auslegeanlenkstück 18 mittels eines Lagers 7 angelenkt. Im ersten bis vierten Teleskopschuß 2 - 5 sind im Bereich der hinteren Lagerung je ein Verriegelungsbolzen 2A - 5A vorgesehen, über die die Teleskopschüsse 1 - 4 miteinander verbunden werden. Außerdem weist jeder Teleskopschuß 2 - 5 auf beiden Seiten je eine Ausnehmung 2B, 2B' - 5B, 5B' auf. In dieser Ausnehmung ist mittels der in Figur 3 erläuterten Sicherungs- und Verriegelungseinheit 8.1 ein Sicherungsbolzen 13, 13' einsteckbar. Auf beiden Seiten des Zylindergehäuses 6 ist je ein Führungselement 9, 9' angeordnet, die am vorderen Ende über ein mit einem Stegblech 30 versteiften Querholm 11 verbunden sind. Zur Abstützung ist im Bereich des Querholmes 11 eine Stützrolle 12 angebracht. Für die nicht näher dargestellte Seilführung sind am Kopfstück 19 des Grundauslegers 1 Kopfrollen 15, 15' vorgesehen. Erfindungsgemäß ist an der hier einstufigen Kolbenzylindereinheit am äußeren Ende eine zweite Sicherungs- und Verriegelungseinheit 8.2 angeordnet. Sie ist mit der am inneren Ende angeordneten Sicherungs- und Verriegelungseinheit 8.1 deckungsgleich, wobei der Antrieb 14 dem inneren Ende des Teleskopauslegers zugewandt ist. Die hydraulische Versorgung des jeweiligen Antriebes der beiden Sicherungs- und Verriegelungseinheiten 8.1, 8.2 erfolgt über eine Steuer- und Blasenspeichereinheit 35.1, 35.2. Je nach Länge der die Schüsse 2-5 bewegenden Kolbenzylindereinheit können die beiden Steuer- und Blasenspeichereinheiten 35.1, 35.2 zu einem Block zusammengefaßt werden. Für die Energieversorgung 17 der jeweiligen Sicherungs- und Verriegelungseinheit 8.1, 8.2 ist an der Unterseite der Kolbenzylindereinheit eine Führungskonstruktion 10 angeordnet.

Figur 3 zeigt in einer perspektivischen Darstellung die Einzelheiten der am inneren Ende angeordneten Sicherungs- und Verriegelungseinheit 8.1. Sie besteht aus einer auf dem Zylindergehäuse 6 der Kolbenzylindereinheit verschiebbar angeordneten Buchse 28, die mit den Endbereichen der Führungselemente 9, 9' verbunden ist. Die Verbindung erfolgt über Bolzen 26.1, 26.2 - 26.1", 26.2" (Figur 2a,b). Auf der Buchse 28 ist verschiebbar ein Schiebestück 21 angeordnet. Die Verschiebung erfolgt über eine parallel zum Zylindergehäuse 6 liegende Kolbenzylindereinheit 14, die wiederum fest mit der Buchse 28 verbunden ist. Am Schiebestück 21 ist jeweils rechts und links ein in der Horizontalebene liegendes Stegblech 29, 29' angeordnet, das mit einer Führungsnut 27, 27' versehen ist. Diese Führungsnut 27, 27' wirkt zusammen mit einem mit dem jeweiligen Sicherungsbolzen 13, 13' verbundenen Führungsring 22, 22' (Figur 4, 5). Die beiden einander gegenüberliegenden Sicherungsbolzen 13,13' sind in die jeweiligen seitlichen Ausnehmungen 2B, 2B' - 5B, 5B' ein- und ausfahrbar (Figur 4, 5). Senkrecht zu den beiden Stegblechen 29, 29' liegend ist am Schiebestück 21 ein Gabelblech 31 mit einem Führungsring 23 vorgesehen. Dieser Führungsring 23 wirkt zusammen mit einer am Greifer 24 angeordneten Führungsnut 33. Der Greifer 24 ist entsprechend den Darstellungen in Figur 4, 5 in einer Buchse 32 geführt. Im oberen Bereich des Schiebestückes 21 sind Näherungsschalter 25, 25.1, 25', 25.1', 25.2, 25.3, 25.2', 25.3' paarweise angeordnet. Diese signalisieren bei Verschiebung der Sicherungs- und Verriegelungseinheit 8.1 entlang des Zylindergehäuses 6 eine Annäherung an eine der seitlichen Ausnehmungen 2B, 2B' - 5B, 5B'.

Die einzelnen Schritte beim Teleskopieren sind in Figur 4 in den Schrittfolgen a - d dargestellt. Die Schrittfolge a) ist identisch mit der Darstellung in Figur 1a,b, so daß sich eine Wiederholung der Beschreibung erübrigt. Zum Ausfahren wird die Kolbenzylindereinheit betätigt und die Kolbenstange 16 mitsamt den Führungselementen 9, 9' nach links bewegt. Zum Ausfahren des innersten Teleskopschusses 5 wird die am inneren Ende angeordnete Sicherungs- und Verriegelungseinheit 8.1 entlang des Zylindergehäuses so weit verfahren, bis diese mit dem entsprechenden Verriegelungsbolzen 5A koppelbar ist. Bevor die Verriegelung des vierten Teleskopschusses 5 mit dem dritten Teleskopschuß 4 lösbar ist, werden entsprechend der Darstellung in Figur 4 die Sicherungsbolzen 13, 13' in die dafür vorgesehenen seitlichen Ausnehmungen 5B, 5B' geschoben. Auf diese Weise ist die Sicherungs- und Verriegelungseinheit 8.1 mit dem innersten Teleskopschuß 5 verbolzt. Gemäß der Schrittfolge b) in Figur 4 wird durch Verschieben der Kolbenstange 16 nach links der innerste Teleskopschuß 5 teilweise ausgeschoben. Die Schrittfolge b) zeigt den Endzustand dieser ersten Ausfahrphase. Danach wird der Verriegelungsbolzen 5A des innersten Teleskopschusses 5 in die etwa in der Mitte des dritten Teleskopschusses 4 sich befindende Ausnehmung 34.1 eingeschoben. Auf diese Weise ist der teilweise ausgeschobene innerste Teleskopschuß 5 mit dem dritten Teleskopschuß 4 verriegelt.

Schrittfolge c) zeigt den Endzustand des Zurückfahrens der Sicherungs- und Verriegelungseinheit 8.1 und das Ergreifen des Verriegelungsbolzens 5A des vierten Teleskopschusses 5 durch die erfindungsgemäß am äußeren Ende der Kolbenzylindereinheit angeordnete zweite Sicherungs- und Verriegelungseinheit 8.2. Bevor diese Verriegelung aber lösbar ist, werden die Sicherungsbolzen 13,13' in die dafür vorgesehenen seitlichen Ausnehmungen 5B, 5B' geschoben. Auf diese Weise ist die zweite Sicherungs- und Verriegelungseinheit 8.2 mit dem innersten Teleskopschuß 5 verbolzt.

Schrittfolge d) zeigt den Endzustand des vollständigen Ausschiebens des innersten Teleskopschusses 5 nach Aktivierung der Kolbenzylindereinheit. Zur Verriegelung des vierten Teleskopschusses 5 mit dem dritten Teleskopschuß 4 greift der Verriegelungsbolzen 5A in die entsprechende Aufnahme des dritten Teleskopschusses 4 ein. Gleichzeitig werden dabei die beiden Sicherungsbolzen 13,13' aus den seitlichen Ausnehmungen 5B, 5B' herausgefahren. Danach fährt der verfahrbare Teil der Kolbenzylindereinheit wieder in die Ausgangsstellung zurück, vergleichbar der Schrittfolge a).

Aus Platzgründen und wegen der Wiederholung der Verfahrensschritte wurde auf die Darstellung und Beschreibung des Ausschiebens der übrigen Teleskopschüsse 2-4 verzichtet.

Figur 5 zeigt einen Schnitt in Richtung A-A in Figur 4. Diese Darstellung in Verbindung mit Figur 4 zeigt eine Situation, wo der innerste Teleskopschuß 5 mit der am inneren Ende angeordneten Sicherungs- und Verriegelungseinheit 8.1 verbolzt ist. Dazu sind die in der Sicherungs- und Verriegelungseinheit 8.1 angeordneten Sicherungsbolzen 13, 13' nach rechts und nach links in die im innersten Teleskopschuß 5 angeordneten Ausnehmungen 5B, 5B' eingefahren. Durch diese Verbolzung wird der innerste Teleskopschuß 5 über die Sicherungs- und Verriegelungseinheit 8.1 mit der Kolbenzylindereinheit verbolzt. Danach wird der Verriegelungsbolzen 5A aus der oberen Ausnehmung 34.1 gezogen, so daß der innerste Teleskopschuß 5 durch Bewegen der Kolbenstange 16 ausgeschoben werden kann.

Figur 6 zeigt den gleichen Schnitt A-A in Figur 4, nur mit dem Unterschied, daß der Verriegelungsbolzen 5A des innersten Teleskopschusses 5 in die obere Ausnehmung 34.1 des dritten Teleskopschusses 4 eingeschoben ist. Demzufolge sind durch die in Figur 3 beschriebene mechanische Koppelung die Sicherungsbolzen 13, 13' aus den seitlichen Ausnehmungen 5B, 5B' herausgefahren.

### Bezugszeichenliste

| | |
|---|---|
| 1 | Grundausleger |
| 2 | erster Teleskopschuß |
| 2A | Verriegelungsbolzen |
| 2B, 2B' | seitliche Ausnehmungen |
| 3 | zweiter Teleskopschuß |
| 3A | Verriegelungsbolzen |
| 3B, 3B' | seitliche Ausnehmungen |
| 4 | dritter Teleskopschuß |
| 4A | Verriegelungsbolzen |
| 4B, 4B' | seitliche Ausnehmungen |
| 5 | vierter Teleskopschuß |
| 5A | Verriegelungsbolzen |
| 5B, 5B' | seitliche Ausnehmungen |
| 6 | Zylindergehäuse der Kolbenzylindereinheit |
| 7 | Lager Zylindergehäuse |
| 8.1, 8.2 | Sicherungs- und Verriegelungseinheit |
| 9, 9' | Führungselemente |
| 10 | Führungskonstruktion für Energieversorgung der Sicherungs- und Verriegelungseinheit |
| 11 | Querholm |
| 12 | Stützrad |
| 13, 13' | Sicherungsbolzen |
| 14 | Antrieb der Sicherungs- und Verriegelungseinheit |
| 15, 15' | Seilrolle |
| 16 | Kolbenstange |
| 17 | Energieversorgung der Sicherungs- und Verriegelungseinheit |
| 18 | Auslegeanlenkstück |
| 19 | Kopfstück Grundausleger |
| 20.1 - 20.4 | obere Ausnehmungen |
| 21 | Schiebestück |
| 22, 22' | Führungsringe für Sicherungsbolzen 13, 13' |
| 23 | Führungsring für Greifer 24 |
| 24 | Greifer |
| 25 - 25.3 | Näherungsschalter zur Positionserkennung |
| 25' - 25.3' | Näherungsschalter zur Positionserkennung |
| 26, 26' | Verbindungsbolzen |
| 27, 27' | Führungsnut im Stegblech 29, 29' |
| 28 | Buchse |
| 29, 29' | Stegblech |
| 30 | Stegblech |
| 31 | Gabelblech |
| 32 | Buchse für Greifer 24 |
| 33 | Führungsnut im Greifer 24 |
| 34.1 - 34.4 | obere Ausnehmungen (Mitte) |
| 35.1, 35.2 | Steuer- und Blasenspeichereinheit |

## Patentansprüche

1. Kran mit einem Teleskopausleger, dessen in einem Grundausleger (1) angeordnete, einzeln austeleskopierbare Schüsse (2-5) nach dem Lösen von arretierenden Bolzenverbindungen (13,13^{'}) mit einer hydraulischen Kolben-Zylindereinheit aus- und einfahrbar sind und in den jeweils aus- oder eingefahrenen Stellungen durch Verriegelungsbolzen (2A - 5A) verbolzt sind,
**dadurch gekennzeichnet,**
**daß** die Kolbenstange der Kolben-Zylindereinheit mit ihrem hinteren Ende am inneren Ende des Grundauslegers (1) angelenkt ist und am inneren und äußeren Ende des verschiebbaren Zylindergehäuses (6) je eine Sicherungs- und Verriegelungseinheit befestigt ist, die mit Ausnehmungen (2B, 2B' - 5B, 5B'; 34.1 - 34.4) der austeleskopierbaren Schüsse (2-5) kuppelbar ist.

2. Kran mit einem Teleskopausleger, dessen in einem Grundausleger (1) angeordnete, einzeln austeleskopierbare Schüsse (2-5) nach dem Lösen von arretierenden Bolzenverbindungen (13,13') mit einer hydraulischen Kolben-Zylindereinheit aus- und einfahrbar sind und in den jeweils aus- oder eingefahrenen Stellungen durch Verriegelungsbolzen (2A - 5A) verbolzt sind,
**dadurch gekennzeichnet,**
**daß** das Zylindergehäuse (6) der Kolbenzylindereinheit mit seinem hinteren Ende am inneren Ende des Grundauslegers (1) angelenkt ist und die Kolbenstange (16) am vorderen Ende mit einer parallel zur Kolben-Zylindereinheit liegenden Führungs- und Zugvorrichtung verbunden ist und am inneren und äußeren Ende der Führungs- und Zugvorrichtung je eine Sicherungs- und Verriegelungseinheit (8.1; 8.2) angeordnet ist, die mit Ausnehmungen (2B, 2B' - 5B, 5B'; 34.1 - 34.4) der austeleskopierbaren Schüsse (2-5) kuppelbar ist.

3. Kran nach Anspruch 1 oder 2,
**dadurch gekennzeichnet,**
**daß** zum Setzen der Verriegelungsbolzen (2A - 5A) die Schüsse (2-5) außer den am inneren und äußeren Ende vorgesehenen Ausnehmungen (2B, 2B' - 5B, 5B') auch im mittleren Bereich Ausnehmungen (34.1 - 34.4) aufweisen.

4. Kran nach Anspruch 3,
**dadurch gekennzeichnet,**
**daß** die zusätzlichen Ausnehmungen (34.1 - 34.4) etwa bei 50% der Länge der Schüsse (2 - 5) übereinanderliegend angeordnet sind.

5. Kran nach einem der Ansprüche 1 oder 2,
**dadurch gekennzeichnet,**
**daß** die jeweilige Sicherungs- und Verriegelungseinheit aus einem hydraulischen Block mit einander gegenüberliegenden Zylindern für die durch deren Kolben gebildeten ein- und ausfahrbaren, den jeweiligen Schuß (2-5) arretierenden Bolzen sowie einer senkrecht dazu angeordneten hydraulischen Kolbenzylindereinheit zum Betätigen des jeweiligen Verriegelungsbolzens
(2A - 5A) besteht.

6. Kran nach einem der vorstehenden Ansprüche 1 - 5,
**dadurch gekennzeichnet,**
**daß** die radial liegende Kolbenzylindereinheit zum Einziehen des jeweiligen Verriegelungsbolzens (2A - 5A) nur betätigt werden kann, wenn die jeweilige Sicherungs- und Verriegelungseinheit mit dem aus- oder einzuteleskopierenden Schuß (2 - 5) über die arretierenden Bolzen gekuppelt ist.

7. Kran nach Anspruch 2 und 4,
**dadurch gekennzeichnet,**
**daß** die Führungs- und Zugvorrichtung aus einem am vorderen Ende der Kolbenstange (16) befestigten Querholm (11) und zwei jeweils rechts und links des Zylindergehäuses (6) liegenden Führungselementen (9, 9') besteht, deren vorderes Ende mit dem Querholm (11) einerseits und deren vorderer Endbereich mit der zweiten Sicherungs- und Verriegelungseinheit (8.2) andererseits und deren hintere Enden mit der ersten Sicherungs- und Verriegelungseinheit (8.1) verbunden sind.

8. Kran nach den Ansprüchen 2 - 7,
**dadurch gekennzeichnet,**
**daß** der Querholm (11) aus einem mit einem Stegblech (30) versteiften Flach-Profil besteht.

9. Kran nach einem der Ansprüche 2 - 8,
**dadurch gekennzeichnet,**
**daß** die Führungselemente (9, 9') als Kastenprofile ausgebildet sind.

10. Kran nach Anspruch 9,
**dadurch gekennzeichnet,**
**daß** die Kastenprofile innen mit versteiften Blechen versehen sind.

11. Kran nach einem der Ansprüche 2 - 10,
**dadurch gekennzeichnet,**
**daß** die am inneren Ende angeordnete Sicherungs- und Verriegelungseinheit (8.1) eine auf dem Zylindergehäuse (6) verschiebbare Buchse (28) aufweist, die mit den beiden Führungselementen (9, 9') verbunden ist und beide Sicherungs- und Verriegelungseinheiten (8.1, 8.2) ein mit einem Betätigungselement verbundenes Schiebestück (21) aufweisen, das mechanisch in Wirkverbindung steht mit zwei Sicherungsbolzen (13,13') und dem Greifer (24).

12. Kran nach Anspruch 11,
**dadurch gekennzeichnet,**
**daß** am Schiebestück (21) rechts und links jeweils ein in einer Horizontalebene liegendes und mit einer Führungsnut (27,27') versehenes Stegblech (29,29') angeordnet ist, wobei die Führungsnut (27,27') mit einem am jeweiligen Sicherungsbolzen (13,13') angeordneten Führungsring (22,22') zusammenwirkt und daß senkrecht zu den beiden Stegblechen (29,29') ein mit einem Führungsring (23) versehenes Gabelblech (31) am Schiebestück (21) angeordnet ist, wobei der Führungsring (23) mit einer an einem in einer Buchse (32) geführten Greifer (24) angeordneten Führungsnut (33) zusammenwirkt.

13. Kran nach Anspruch 11 und 12,
**dadurch gekennzeichnet,**
**daß** jede Führungsnut (27,27',33) einen schräg und einen parallel zur Bewegungsrichtung des Schiebestückes (21) verlaufenden Abschnitt aufweist, wobei die Abfolge von schräg- und parallel verlaufendem Abschnitt bei den Führungsnuten (27,27') der beiden Stegbleche (29,29') umgekehrt ist zur Abfolge in der Führungsnut (33) des Greifers (24).

14. Kran nach einem der Ansprüche 11 - 13,
**dadurch gekennzeichnet,**
**daß** das Betätigungselement für das Schiebestück (21) eine mit der jeweiligen Sicherungs- und Verriegelungseinheit (8.1, 8.2) verbundene Kolbenzylindereinheit (14) ist.

15. Kran nach Anspruch 14,
**dadurch gekennzeichnet,**
**daß** die jeweilige Kolbenzylindereinheit (14) parallel liegend zum Zylindergehäuse (6) der die Schüsse (2-5) bewegenden Kolbenzylindereinheit angeordnet ist.

## Claims

1. Crane having a telescopic jib, whose individually telescopically extendable sections (2-5) arranged in a basic jib (1) are telescopically extendable and retractable by a hydraulic piston/cylinder unit after the release of arresting pin connections (13, 13') and are pinned by locking pins (2A-5A) in the respectively telescopically extended or retracted positions, **characterized in that** the piston rod of the piston/cylinder unit is linked at its rear end to the inner end of the basic jib (1), and a securing and locking unit is fastened in each case to the inner end and outer end of the displaceable cylinder housing (6), which securing and locking unit can be coupled to recesses (2B, 2B'-5B, 5B'; 34.1-34.4) of the telescopically extendable sections (2-5).

2. Crane having a telescopic jib, whose individually telescopically extendable sections (2-5) arranged in a basic jib (1) are telescopically extendable and retractable by a hydraulic piston/cylinder unit after the release of arresting pin connections (13, 13') and are pinned by locking pins (2A-5A) in the respectively telescopically extended or retracted positions, **characterized in that** the cylinder housing (6) of the piston/cylinder unit is linked at its rear end to the inner end of the basic jib (1), and the piston rod (16) is connected at the front end to a guide and tension device lying parallel to the piston/cylinder unit, and a securing and locking unit (8.1; 8.2) is arranged in each case at the inner end and outer end of the guide and tension device, which securing and locking unit (8.1; 8.2) can be coupled to recesses (2B, 2B'-5B, 5B'; 34.1-34.4) of the telescopically extendable sections (2-5).

3. Crane according to Claim 1 or 2, **characterized in that**, to set the locking pins (2A-5A), the sections (2-5), apart from the recesses (2B, 2B'-5B, 5B') provided at the inner end and outer end, also have recesses (34.1-34.4) in the centre region.

4. Crane according to Claim 3, **characterized in that** the additional recesses (34.1-34.4) are arranged one above the other approximately at 50% of the length of the sections (2-5).

5. Crane according to either of Claims 1 and 2, **characterized in that** the respective securing and locking unit consists of a hydraulic block with cylinders opposite one another for the retractable and extendable pins formed by their pistons and arresting the respective section (2-5), and of a hydraulic piston/cylinder unit, arranged perpendicularly thereto, for actuating the respective locking pin (2A-5A).

6. Crane according to one of the preceding Claims 1 to 5, **characterized in that** the radial piston/cylinder unit for retracting the respective locking pin (2A-5A) can only be actuated when the respective securing and locking element is coupled to the section (2-5) to be telescopically extended or retracted via the arresting pins.

7. Crane according to Claims 2 and 4, **characterized in that** the guide and tension device consists of a transverse spar (11) fastened to the front end of the piston rod (16) and of two guide elements (9, 9') which lie in each case on the right-hand side and left-hand side of the cylinder housing (6) and whose front end is connected to the transverse spar (11), on the one hand, and whose front end region is connected to the second securing and locking unit (8.2), on the other hand, and whose rear ends are connected to the first securing and locking unit (8.1).

8. Crane according to Claims 2 to 7, **characterized in that** the transverse spar (11) consists of a flat profile stiffened with a web plate (30).

9. Crane according to one of Claims 2 to 8, **characterized in that** the guide elements (9, 9') are designed as box profiles.

10. Crane according to Claim 9, **characterized in that** the box profiles are provided on the inside with stiffened plates.

11. Crane according to one of Claims 2 to 10, **characterized in that** the securing and locking unit (8.1) arranged at the inner end has a bush (28) which is displaceable on the cylinder housing (6) and is connected to the two guide elements (9, 9'), and both securing and locking units (8.1, 8.2) have a sliding piece (21) which is connected to an actuating element and is in mechanical operative connection with two securing pins (13, 13') and the gripper (24).

12. Crane according to Claim 11, **characterized in that** a web plate (29, 29') lying in a horizontal plane and provided with a guide groove (27, 27') is in each case arranged on the right-hand side and left-hand side of the sliding piece (21), the guide groove (27, 27') interacting with a guide ring (22, 22') arranged on the respective securing pin (13, 13'), and **in that** a forked plate (30) provided with a guide ring (23) is arranged perpendicularly to the two web plates (29, 29') on the sliding piece (21), the guide ring (23) interacting with a guide groove (33) arranged on a gripper (24) guided in a bush (32).

13. Crane according to Claims 11 and 12, **characterized in that** each guide groove (27, 27', 33) has a section running at an angle to the direction of movement of the sliding piece (21) and a section running parallel to the direction of movement of the sliding piece (21), the sequence of sections running at an angle and in parallel at the guide grooves (27, 27') of the two web plates (29, 29') being the other way round from the sequence in the guide groove (33) of the gripper (24).

14. Crane according to one of Claims 11 to 13, **characterized in that** the actuating element for the sliding piece (21) is a piston/cylinder unit (14) connected to the respective securing and locking unit (8.1, 8.2).

15. Crane according to Claim 14, **characterized in that** the respective piston/cylinder unit (14) is arranged so as to lie parallel to the cylinder housing (6) of the piston/cylinder unit moving the sections (2-5).

## Revendications

1. Grue à flèche télescopique dont les éléments (2 à 5) télescopiques, disposés dans une flèche (1) de base et individuellement déployables, peuvent être rentrés et sortis par un ensemble hydraulique cylindre-piston après avoir désserrés des boulons (13, 13') d'arrêt et sont, dans les positions rentrées ou sorties respectives, boulonnés par des boulons (2A à 5A) de verrouillage,
**caractérisée en ce que** la tige de piston de l'ensemble cylindre-piston est articulée par son extrémité arrière à l'extrémité intérieure de la flèche (1) de base, et une unité respective d'arrêt et de verrouillage est fixée à l'extrémité intérieure et à l'extrémité extérieure du boîtier (6) cylindrique coulissant, unité qui peut être accouplée à des évidements (2B, 2B' à 5B, 5B' ; 34.1 à 34.4) des éléments (2 à 5) télescopiques.

2. Grue à flèche télescopique dont les éléments (2 à 5) télescopiques, disposés dans une flèche (1) de base et individuellement déployables, peuvent être rentrés et sortis par un ensemble hydraulique cylindre-piston après avoir déserrés des boulons (13, 13') d'arrêt et sont, dans les positions rentrées ou sorties respectives, boulonnés par des boulons (2A à 5A) de verrouillage,
**caractérisée en ce que** le boîtier (6) cylindrique de l'ensemble cylindre-piston est articulé par son extrémité arrière à l'extrémité intérieure de la flèche (1) de base, et la tige (16) de piston est reliée à son extrémité avant à un dispositif de guidage et de traction disposé parallèlement à l'ensemble cylindre-piston, et une unité (8.1 ; 8.2) respective d'arrêt et de verrouillage est fixée à l'extrémité intérieure et à l'extrémité extérieure du dispositif de guidage et de traction, unité qui peut être accouplée à des évidements (2B, 2B' à 5B, 5B' ; 34.1 à 34.4) des éléments (2 à 5) télescopiques.

3. Grue suivant la revendication 1 ou 2, **caractérisée en ce que**, pour mettre en place les boulons (2A à 5A) de verrouillage, les éléments (2 à 5), en plus des évidements (2B, 2B' à 5B, 5B') prévus à l'extrémité intérieure et à l'extrémité extérieure, comportent également des évidements (34.1 à 34.4) dans leur région médiane.

4. Grue suivant la revendication 1, **caractérisée en ce que** les évidements (34.1 à 34.4) supplémentaires sont disposés en superposition environ à 50% de la longueur des éléments (2 à 5).

5. Grue suivant la revendication 1 ou 2, **caractérisée en ce que** l'unité respective d'arrêt et de verrouillage est constituée d'un bloc hydraulique à cylindres en vis-à-vis pour les boulons d'arrêt pouvant être rentrés et sortis, formés par les pistons de ces cylindres, qui bloquent l'élément (2 à 5) respectif, et d'un ensemble hydraulique cylindre-piston disposé perpendiculairement audit bloc et destiné à actionner le boulon (2A à 5A) respectif de verrouillage.

6. Grue suivant l'une des revendications 1 à 5, **caractérisée en ce que** l'ensemble cylindre-piston disposé radialement, destiné à rentrer le boulon (2A à 5A) respectif de verrouillage, ne peut être actionné que si l'unité respective d'arrêt et de verrouillage est accouplé par l'intermédiaire du boulon d'arrêt à l'élément (2 à 5) à sortir ou rentrer.

7. Grue suivant les revendications 2 et 4, **caractérisée en ce que** le dispositif de guidage et de traction est constitué d'une traverse (11) fixée à l'extrémité avant de la tige (16) de piston et de deux éléments (9, 9') de guidage, situés respectivement à gauche et à droite du boîtier (6) cylindrique et dont l'extrémité avant est reliée à la traverse (11), d'une part, et dont la région terminale avant est reliée à la deuxième unité (8.2) d'arrêt et de verrouillage, d'autre part, et dont les extrémités arrière sont reliées à la première unité (8.1) d'arrêt et de verrouillage.

8. Grue suivant l'une des revendications 2 à 7, **caractérisée en ce que** la traverse (11) consiste en un profilé plat renforcé par une tôle (30) d'étaiement.

9. Grue suivant l'une des revendications 2 à 8, **caractérisée en ce que** les éléments (9, 9') de guidage sont réalisés sous formes de profilés en caisson.

10. Grue suivant la revendication 9, **caractérisée en ce que** les profilés en caisson sont pourvus intérieurement de tôles de renforcement.

11. Grue suivant l'une des revendications 2 à 10, **caractérisée en ce que** l'unité (8.1) d'arrêt et de verrouillage disposée à l'extrémité intérieure comporte une douille (28) coulissant sur le boîtier (6) cylindrique, qui est reliée aux deux éléments (9, 9') de guidage, et les deux unités (8.1, 8.2) d'arrêt et de verrouillage comportent un élément (21) coulissant, qui est relié à un élément d'actionnement et qui se trouve en liaison mécanique fonctionnelle avec deux boulons (13, 13') d'arrêt et le preneur (24).

12. Grue suivant la revendication 11, **caractérisée en ce qu'**une tôle (29, 29') d'étaiement respective, située dans un plan horizontal et pourvue d'une rainure (27, 27') de guidage, est disposée à droite et à gauche sur l'élément (21) coulissant, la rainure (27, 27') de guidage coopérant avec une bague (22, 22') de guidage disposée sur le boulon (13, 13') respectif d'arrêt, et **en ce qu'**une tôle (31) fourchue, pourvue d'une bague (23) de guidage, est disposée sur l'élément (21) coulissant, la bague (23) de guidage coopérant avec une rainure (33) de guidage disposée sur un preneur (24) guidé dans une douille (32).

13. Grue suivant les revendications 11 et 12, **caractérisée en ce que** chaque rainure (27, 27', 33) de guidage comporte une partie s'étendant obliquement et une partie s'étendant parallèlement à la direction de déplacement de l'élément (21) coulissant, la succession de ces deux parties étant, pour les rainures (27, 27') de guidage des deux tôles (29, 29') d'étaiement, inverse à leur succession dans la rainure (33) de guidage du preneur (24).

14. Grue suivant l'une des revendications 11 à 13, **caractérisée en ce que** l'élément d'actionnement pour l'élément (21) coulissant est un ensemble (14) cylindre-piston relié à l'unité (8.1, 8.2) respective d'arrêt et de verrouillage.

15. Grue suivant la revendication 14, **caractérisée en ce que** l'ensemble (14) respectif cylindre-piston est disposé parallèlement au boîtier (6) cylindrique de l'ensemble cylindre-piston qui entraîne les éléments (2 à 5).
